# EUROPÄISCHE PATENTSCHRIFT

(11) **EP 3 412 369 B1**
(45) Veröffentlichungstag und Bekanntmachung des Hinweises auf die Patenterteilung: **06.10.2021**
(21) Anmeldenummer: 18176299.8
(22) Anmeldetag: 06.06.2018
(51) Int. Cl.: B08B 9/08, B08B 9/00, B28C 5/42

(54) **TRANSPORTBETONMISCHER UND VERFAHREN ZU DESSEN BETRIEB**
TRANSPORT CONCRETE MIXER AND METHOD FOR ITS OPERATION
MALAXEUR DE BÉTON TRANSPORTEUR ET SON PROCÉDÉ DE FONCTIONNEMENT

(30) Priorität: 06.06.2017 AT 504722017
(43) Veröffentlichungstag der Anmeldung: 12.12.2018
(73) Patentinhaber: Betonlogistik Niederösterreich GmbH, 3382 Loosdorf (AT)
(72) Erfinder: Lembacher, Günther, 3652 Leiben (AT)
(74) Vertreter: Müllner, Martin

(56) Entgegenhaltungen:
- EP-A1- 3 075 507
- WO-A1-2016/033685
- DE-A1- 19 732 833
- DE-A1-102012 017 445
- GB-A- 2 388 055
- JP-A- S6 412 196
- US-A1- 2010 108 100
- US-A1- 2017 072 916

## Beschreibung

### Technisches Gebiet

Die vorliegende Erfindung betrifft einen Transportbetonmischer mit einer zum Drehen antreibbaren Mischtrommel, einer Rutsche zur Abgabe des Betons, einem Wasserbehälter, einem Wasserzähler, einer Wasserleitung zur Mischtrommel sowie einem Wasserschlauch zum Reinigen der Mischtrommel und der Rutsche, wobei der Wasserzähler unabhängig voneinander das durch die Wasserleitung der Mischtrommel zugeführte Wasser und das über den Wasserschlauch entnommene Wasser misst, und wobei ein Schalter zum Einschalten der Wasserabgabe durch den Wasserschlauch vorgesehen ist. Sie betrifft weiters ein Verfahren zum Betrieb solch eines Transportbetonmischers.

### Stand der Technik

Beton verliert bei einem zu hohen Wassergehalt an Endfestigkeit. Dennoch kommt es immer wieder vor, dass unbefugt Wasser zugegeben wird, um die Fließfähigkeit des noch flüssigen Betons zu verbessern. Es gibt daher bereits Systeme, mit denen eine unbefugte Wasserzugabe verhindert oder zumindest nachgewiesen werden kann, sodass der Betonlieferant Schadensersatzforderungen abwenden kann.

So ist aus DE 3310570 A bekannt, das Antriebsmoment der Mischtrommel zu messen. Nur wenn dieses ausreichend hoch ist (der Beton also nicht zu fließfähig ist), kann Wasser zugegeben werden.

Aus GB 2388055 A ist bekannt, einen Wasserzähler vorzusehen, der immer dann ein Alarmsignal auslöst, wenn Wasser entnommen wird und die Trommel entweder stillsteht oder mischt (also nur dann nicht, wenn die Trommel durch Drehen in die Gegenrichtung entleert wird).

Aus US 6484079 B ist bekannt, zahlreiche Messdaten zu erfassen, insbesondere die der Trommel über die Wasserleitung zugegebene Wassermenge, getrennt nach automatischer und manueller Zugabe (Sp. 8, Z 52-61).

All diesen Verfahren ist gemeinsam, dass der Weg vom Beladen im Betonwerk bis zum Entladen auf der Baustelle überwacht wird.

Wie im Rahmen der vorliegenden Erfindung gefunden wurde, ist dies nicht ausreichend. Normalerweise werden nämlich Transportbetonmischer nicht restentleert, wenn sie von der Baustelle zum Betonwerk zurückkehren, sondern gleich wieder mit frischem Beton gefüllt. Insbesondere wenn nur eine Restmenge von z.B. 1 m³ Beton eingefüllt wird, wirkt sich aber unzulässig viel Restwasser deutlich aus.

Aus US 2017072916 A ist ein Transportbetonmischer gemäß dem Oberbegriff des Anspruchs 1 bekannt. Dieses Dokument offenbart ein automatisches Reinigungssystem für Betonmischer, wobei geoffenbart ist, dass das in der Trommel nach der Reinigung verbleibende Restwasser bei der nächsten Beladung berücksichtigt wird. Der Nachteil aller bisher bekannter automatischer Reinigungssysteme ist jedoch, dass der Wasserverbrauch deutlich höher ist als bei manueller Reinigung. Bei der manuellen Reinigung sieht der Fahrer, welche Stellen mit Beton verschmutzt sind und reinigt nur diese, während bei der automatischen Reinigung immer alle Stellen gereinigt werden müssen. Daher befindet sich nach einer automatischen Reinigung meist mehr Wasser in der Trommel, als bei der nächsten Beladung berücksichtigt werden kann, sodass meist trotz dieser Erfassung restentleert werden muss. Bei der automatischen Reinigung müssen verschiedene Düsen für die Innenreinigung der Trommel, für die Außenreinigung der Trommel und für die Reinigung der Rutsche vorgesehen sein, sodass zwangsläufig bekannt ist, wo wieviel Wasser eingesetzt wird. Für die manuelle Reinigung ist aber nur ein einziger Schlauch vorgesehen, mit dem der Fahrer sowohl die Trommel (innen und außen) als auch die Rutsche reinigt. Somit ist es bei derzeitigen Systemen bei manueller Reinigung nicht möglich, die in der Trommel befindliche Wassermenge genau zu erfassen.

### Kurzbeschreibung der Erfindung

Es ist Aufgabe der vorliegenden Erfindung, diese Lücke zu schließen.

Diese Aufgabe wird durch einen Transportbetonmischer der eingangs genannten Art erfindungsgemäß dadurch gelöst, dass der Schalter zum Einschalten der Wasserabgabe durch den Wasserschlauch zwei Stellungen "ein" aufweist, nämlich eine für die Trommelinnenreinigung und eine für die Rutschenreinigung und die Trommelaußenreinigung, und dass nach dem Entleeren der Mischtrommel entweder nur die Wasserabgabe durch den Wasserschlauch für die Trommelinnenreinigung erfasst wird oder dass auch die Wasserabgabe durch den Wasserschlauch für die Rutschenreinigung und die Trommelaußenreinigung erfasst wird und diese Werte an eine Zentrale übermittelt werden.

Auf diese Weise kann die der Trommel zugegebene Wassermenge präzise erfasst werden und die Menge Wasser in der Trommel bei der nächsten Befüllung berücksichtigt werden, sodass auch durch das Restwasser keine Betonverschlechterung eintritt.

Dies setzt zwar einen ehrlichen Fahrer voraus, der nur bei der Rutschenreinigung und der Außenreinigung der Mischtrommel die Stellung "außen" wählt und bei der Innenreinigung der Mischtrommel die Stellung "innen"; jedoch kann man bei Vorliegen von Verdachtsmomenten (wie einem unüblich hohen Wasserverbrauch zur Rutschenreinigung) jederzeit den Fahrer nach der Rückkehr von der Baustelle zum Restentleeren auffordern, wodurch eine falsche Betätigung des Schalters sofort nachgewiesen werden kann.

Somit ist der Betrieb des Transportbetonmischers erfindungsgemäß dadurch gekennzeichnet, dass nach dem Entleeren der Mischtrommel entweder nur die Wasserabgabe durch den Wasserschlauch für die Trommelinnenreinigung erfasst wird oder auch die Wasserabgabe durch den Wasserschlauch für die Rutschenreinigung und die Trommelaußenreinigung erfasst wird und diese Werte an eine Zentrale übermittelt werden, wobei der Fahrer nach Rückkehr von der Baustelle
a) manchmal zur Restentleerung aufgefordert wird und dann die entleerte Menge mit den übermittelten Werten verglichen wird und wobei sonst
b) die in der Mischtrommel befindliche Wassermenge bei der nächsten Befüllung berücksichtigt wird.

Der Fahrer wird jedenfalls dann zur Restentleerung aufgefordert, wenn die durch die Messwerte bestimmte Menge an Restwasser bereits zu hoch ist, um bei der nächsten Befüllung berücksichtigt zu werden, was insbesondere dann oft der Fall sein wird, wenn bei der nächsten Befüllung nur wenig Beton geladen werden soll. Insbesondere bei unüblich hohem Wasserverbrauch nach dem Entleeren auf der Baustelle von z.B. mehr als 40 I wird man den Fahrer aber auch auffordern, das Wasser im Betonwerk restzuentleeren, da dann der Verdacht besteht, dass der Schalter unrichtig betätigt wurde und somit nicht klar ist, wie viel Wasser sich in der Mischtrommel befindet und wie viel Wasser zum Reinigen der Rutsche bzw. der Außenseite der Mischtrommel verwendet wurde.

Vorzugsweise ist der Wasserzähler beheizbar, sodass auch im Winter zuverlässige Werte erhalten werden können, d.h. der Temperaturgang wirkt sich infolge der Heizung nicht oder nur kaum aus.

Weiters ist vorzugsweise vor oder nach dem Wasserzähler ein Durchflussmengenregelventil vorgesehen. Elektronische Durchflussmengenmesser funktionieren nämlich nur in einem gewissen Bereich von Durchfluss genau, und durch das Durchflussmengenregelventil wird sichergestellt, dass dieser Bereich nicht verlassen wird. Bei der erfindungsgemäßen Anwendung ist ein Durchfluss von 130 l/min typisch.

Nach einer Ausgestaltung der Erfindung ist vorgesehen, dass in der Mischtrommel eine Konsistenzmesseinrichtung angebracht ist. Eine geeignete Konsistenzmesseinrichtung ist in der DE 102012017445 A beschrieben. Sie beinhaltet einen Stab, der normal zur Wand der Mischtrommel in das Innere der Mischtrommel ragt und durch den Beton auf Biegung belastet wird. Die durch die Biegebelastung auftretenden Kräfte lassen sich messen, und dadurch kann man auf die Konsistenz des Betons rückschließen, wie dies in der genannten Schrift ausführlich beschrieben ist. Dies ist wesentlich genauer, als wenn man auf Grund des für den Antrieb benötigten Drehmoments auf die Konsistenz schließt, wie dies aus der bereits erwähnten DE 3310570 A bekannt ist.

Wenn solch eine Konsistenzmesseinrichtung vorgesehen ist, kann man nach einer Ausgestaltung der Erfindung beim Betrieb des Transportbetonmischers vorsehen, dass zur Erkennung einer unzulässigen Wasserbeimengung die Konsistenz des Betons nach der nächsten Befüllung gemessen und mit einem Sollwert verglichen wird.

Auf diese Weise kann also nicht eine einzige Fuhr mit qualitativ minderwertigem (weil "gewässertem") Beton übersehen werden. Nach jeder Beladung wird geprüft, ob die Betonkonsistenz stimmt, was nur dann der Fall ist, wenn die korrekte Menge Restwasser gemeldet und bei der nächsten Beladung auch korrekt berücksichtigt wurde.

### Kurze Beschreibung der Zeichnungsfiguren

Anhand der beiliegenden Zeichnung wird die vorliegende Erfindung näher erläutert. Die einzige Zeichnung zeigt eine Prinzipskizze eines erfindungsgemäßen Transportbetonmischers.

### Beschreibung der Ausführungsarten

Von dem Transportbetonmischer ist im Wesentlichen nur die Mischtrommel 11, die Rutsche 23 und der Wasserbehälter 12 dargestellt. Der Wasserbehälter 12, der unter Überdruck steht, kann über eine Leitung 15 Wasser abgeben. In dieser Leitung 15 befindet sich ein Durchflussmengenregelventil 13, welches einen Durchfluss von etwa 130 l/min sicherstellt, und ein Wasserzähler 14. Der Wasserzähler 14 ist durch eine Heizung 24 beheizbar. Hinter dem Wasserzähler 14 verzweigt die Leitung 15 in eine Wasserleitung 16, die direkt in das Innere der Mischtrommel 11 führt. In dieser Wasserleitung 16 ist ein Ventil 18 vorgesehen. Wenn dieses geöffnet wird, was automatisch geschehen kann oder aber vom Fahrer ausgelöst werden kann, wird Wasser direkt in die Mischtrommel 11 zugegeben. Eine bestimmte Wassermenge wird normalerweise unmittelbar vor dem Entladen zugegeben, und danach wird die Trommel mehrere Umdrehungen schnell gedreht (sogenanntes "aufmischen").

Eine weitere Leitung 17 führt zu einem Wasserschlauch 21, an dessen Ende eine Düse 22 vorgesehen ist. Mit dieser Düse 22 kann nach dem Entleeren sowohl das Innere der Mischtrommel 11 als auch die Rutsche 23 und das Äußere der Mischtrommel 11 gereinigt werden. Zu diesem Zweck ist ein Ventil 19 vorgesehen, das mittels eines Schalters 20 geöffnet und geschlossen werden kann. Erfindungsgemäß hat dieser Schalter 20 zwei Stellungen "ein", nämlich eine Stellung "außen" für die Reinigung der Rutsche 23 und der Mischtrommel 11 außen sowie eine Stellung "innen" für die Reinigung der Mischtrommel 11 innen. Der Wasserzähler 14 berücksichtigt nicht nur, ob das Ventil 18 oder das Ventil 19 geöffnet ist, sondern auch, in welcher Stellung der Schalter 20 steht. Auf diese Weise kann genau erfasst werden, wie viel Wasser nach dem Entleeren der Mischtrommel 11 infolge der Reinigung sich in der Mischtrommel 11 befindet.

Die vom Wasserzähler 14 erfasste Menge wird auf null gestellt, wenn sich die Mischtrommel 11 zumindest vier Mal in die Gegenrichtung dreht. Dadurch wird nämlich der gesamte Wasserinhalt abgegeben (sogenannte Restentleerung). Normalerweise erfolgt zwar die Restentleerung auf dem Gelände des Betonlieferanten und ist diesem somit bekannt; es ist aber denkbar, dass eine Restentleerung auf der Baustelle erfolgt, und auch in diesem Fall wird somit die korrekte Wassermenge (nämlich null) gemeldet.

Gemäß der vorliegenden Erfindung kann somit nicht nur die vor der Entleerung zugegebene Wassermenge erfasst werden (egal ob die Wasserzugabe direkt über die Wasserleitung 16 oder über den Wasserschlauch 21 erfolgt), sondern auch die Wassermenge, die nach der Entleerung infolge der Reinigung in der Mischtrommel 11 verbleibt. Auf diese Weise kann diese Wassermenge bei der nächsten Beladung berücksichtigt werden, sodass auch bei dieser der Wassergehalt exakt eingestellt ist, ohne dass das Fahrzeug zuvor restentleert werden muss.

Die Restentleerung darf nur in speziellen Recyclinganlagen erfolgen, und diese haben nur eine begrenzte Kapazität. Es ist daher von Vorteil, wenn man die Anzahl der Restentleerungen gering halten kann.

Im Fahrzeug befindet sich weiters eine Auswerte- und Übertragungseinheit, die die gemessenen Werte an eine Zentrale überträgt, beispielsweise über das Handy-Netz. Die Fahrer können mit einem Tablet ausgestattet werden, mit dem sie sich in der Zentrale einloggen und die Werte, die ihr Fahrzeug betreffen, auslesen können. Somit sind auch die Fahrer stets mit den aktuellen Werten versorgt.

In der Mischtrommel 11 befindet sich ein Konsistenzmessgerät 29 in Form eines Stabs, der normal zur Wand der Mischtrommel 11 in das Innere der Mischtrommel 11 ragt und durch den Beton auf Biegung belastet wird. Die durch die Biegebelastung auftretenden Kräfte werden durch Dehnmessstreifen gemessen. Das Konsistenzmessgerät beinhaltet weiters einen Beschleunigungssensor, sodass die Winkelstellung der Trommel erkannt wird. Auf diese Weise kann man die Drehzahl erfassen, da sich die Winkelstellung nach jeweils genau einer Umdrehung wiederholt. Eine Auswerteschaltung, die vorzugsweise an der Außenseite der Mischtrommel 11 angebracht ist, kann nun aus der Drehzahl und den Messwerten der Dehnmessstreifen die Konsistenz berechnen. Die Messwerte werden drahtlos zur Auswerte- und Übertragungseinheit übertragen und von dieser zusammen mit anderen Messwerten (Wassermengen, GPS-Position, Temperatur) zur Zentrale übermittelt.

Es ist somit leicht, eine unzulässige Wasserzugabe zu erkennen, sei es vor der Befüllung (Restwasser) oder nach der Befüllung. Wenn zu viel Restwasser vorhanden ist, ist die Konsistenz gleich nach der Befüllung zu niedrig, wenn die Wasserzugabe nach der Befüllung erfolgt, dann ändert sich die Konsistenz sprungartig während des Transports. Auf Grund der GPS-Daten kann man feststellen, wo die unzulässige Wasserzugabe erfolgt ist.

## Patentansprüche

1. Transportbetonmischer mit einer zum Drehen antreibbaren Mischtrommel (11), einer Rutsche (23) zur Abgabe des Betons, einem Wasserbehälter (12), einem Wasserzähler (14), einer Wasserleitung (16) zur Mischtrommel (11) sowie einem Wasserschlauch (21) zum Reinigen der Mischtrommel (11) und der Rutsche (23), wobei durch den Wasserzähler (14) unabhängig voneinander das durch die Wasserleitung (16) der Mischtrommel (11) zugeführte Wasser und das über den Wasserschlauch (21) entnommene Wasser messbar und erfassbar sind und wobei ein Schalter (20) zum Einschalten der Wasserabgabe durch den Wasserschlauch (21) vorgesehen ist, **dadurch gekennzeichnet, dass** der Schalter (20) zum Einschalten der Wasserabgabe durch den Wasserschlauch (21) zwei Stellungen "ein" aufweist, nämlich eine für die Trommelinnenreinigung und eine für die Rutschenreinigung und die Trommelaußenreinigung, und dass nach dem Entleeren der Mischtrommel (11) entweder nur die Wasserabgabe durch den Wasserschlauch (21) für die Trommelinnenreinigung erfassbar ist oder dass auch die Wasserabgabe durch den Wasserschlauch (21) für die Rutschenreinigung und die Trommelaußenreinigung erfassbar ist und diese Werte an eine Zentrale übermittelbar sind.

2. Transportbetonmischer nach Anspruch 1, **dadurch gekennzeichnet, dass** der Wasserzähler (14) beheizbar ist.

3. Transportbetonmischer nach Anspruch 1 oder 2, **dadurch gekennzeichnet, dass** vor oder nach dem Wasserzähler (14) ein Durchflussmengenregelventil (13) vorgesehen ist.

4. Transportbetonmischer nach einem der Ansprüche 1 bis 3, **dadurch gekennzeichnet, dass** in der Mischtrommel (11) eine Konsistenzmesseinrichtung (29) angebracht ist.

5. Verfahren zum Betrieb eines Transportbetonmischers nach den Ansprüchen 1 bis 4, bei dem nach dem Entleeren der Mischtrommel (11) entweder nur die Wasserabgabe durch den Wasserschlauch (21) für die Trommelinnenreinigung erfasst wird oder auch die Wasserabgabe durch den Wasserschlauch (21) für die Rutschenreinigung und die Trommelaußenreinigung erfasst wird und diese Werte an eine Zentrale übermittelt werden, wobei der Fahrer nach Rückkehr von der Baustelle
a) manchmal zur Restentleerung aufgefordert wird und dann die entleerte Menge mit den übermittelten Werten verglichen wird und wobei sonst
b) die in der Mischtrommel (11) befindliche Wassermenge bei der nächsten Befüllung berücksichtigt wird.

6. Verfahren nach Anspruch 5 zum Betrieb eines Transportbetonmischers nach Anspruch 4, **dadurch gekennzeichnet, dass** zur Erkennung einer unzulässigen Wasserbeimengung die Konsistenz des Betons nach der nächsten Befüllung gemessen und mit einem Sollwert verglichen wird.

## Claims

1. A transport concrete mixer having a mixing drum (11) drivable for rotating, a chute (23) for delivering the concrete, a water tank (12), a water meter (14), a water pipe (16) to the mixing drum (11), as well as a water hose (21) for cleaning the mixing drum (11) and the chute (23), wherein the water supplied to the mixing drum (11) through the water pipe (16) and the water withdrawn via the water hose (21) are measurable and detectable independently from each other by the water meter (14), and wherein a switch (20) is provided for switching on the water delivery through the water hose (21), **characterized in that** the switch (20) for switching on the water delivery through the water hose (21) includes two positions "on", namely one for cleaning the inside of the drum and one for cleaning the chute and for cleaning of the outside of the drum, and that after emptying the mixing drum (11), either only the water delivery through the water hose (21) for cleaning the inside of the drum is detectable or that in addition the water delivery through the water hose (21) for cleaning the chute and the outside of the drum is detectable, and these values are transmittable to a headquarter.

2. The transport concrete mixer according to Claim 1, **characterized in that** the water meter (14) is heatable.

3. The transport concrete mixer according to claim 1 or 2, **characterized in that** a flow rate control valve (13) is provided in front of or behind the water meter (14).

4. The transport concrete mixer according to any of Claims 1 to 3, **characterized in that** a consistency measuring device (29) is attached in the mixing drum (11).

5. A method for operating a transport concrete mixer according to claim 1 to 4, in which, after emptying the mixing drum (11), either only the water delivery through the water hose (21) for cleaning the inside of the drum or also the water delivery through the water hose (21) for cleaning the chute and the cleaning of the outside of the drum is detected, and these values are transmitted to a headquarter, wherein the driver after returning from the construction site
a) is sometimes asked for residual emptying and then the emptied amount is compared with the transmitted values, and wherein otherwise
b) the amount of water in the mixing drum (11) is taken into account during the next filling.

6. The method according to claim 5 for operating a transport concrete mixer according to claim 4, **characterized in that,** in order to detect an inadmissible addition of water, the consistency of the concrete is measured after the next filling and is compared with a target value.

## Revendications

1. Camion malaxeur de béton, pourvu d'une cuve de mélange (11) pouvant être entraînée en rotation, d'une goulotte (23) destinée à décharger le béton, d'un réservoir d'eau (12), d'un compteur d'eau (14), d'une conduite d'eau (16) menant vers la cuve de mélange (11) ainsi que d'un tuyau d'eau (21) destiné à nettoyer la cuve de mélange (11) et la goulotte (23), le compteur d'eau (14) permettant de mesurer et comptabiliser, de manière indépendante, l'eau qui est introduite dans la cuve de mélange (11) à travers la conduite d'eau (16) et l'eau qui est prélevée à travers le tuyau d'eau (21), et un interrupteur (20) permettant d'activer la distribution d'eau à travers de le tuyau d'eau (21), **caractérisé en ce que en ce que** l'interrupteur (20) permettant d'activer la distribution d'eau à travers de le tuyau d'eau (21) peut adopter deux positions de « marche », à savoir une qui est destinée à nettoyer l'intérieur de la cuve et une qui est destinée à nettoyer la goulotte et à nettoyer l'extérieur de la cuve, et qu'une fois la cuve de mélange (11) vidée, on peut soit comptabiliser uniquement la distribution d'eau à travers le tuyau d'eau (21) destinée à nettoyer l'intérieur de la cuve soit comptabiliser également la distribution d'eau à travers le tuyau d'eau (21) destinée à nettoyer la goulotte et à nettoyer l'extérieur de la cuve, les valeurs correspondantes pouvant être transmises à une centrale.

2. Camion malaxeur de béton selon la revendication 1, **caractérisé en ce que** le compteur d'eau (14) peut être chauffé.

3. Camion malaxeur de béton selon les revendications 1 ou 2, **caractérisé en ce qu'**une valve (13) permettant de régler le débit est disposée en amont ou en aval du compteur d'eau (14).

4. Camion malaxeur de béton selon l'une des revendications 1 à 3, **caractérisé en ce qu'**un dispositif de mesure de la consistance (29) est disposé dans la cuve de mélange (11).

5. Procédé de mise en œuvre d'un camion malaxeur de béton selon les revendications 1 à 4, dans lequel on procède, une fois la cuve de mélange (11) vidée, soit à la comptabilisation uniquement de la distribution d'eau à travers le tuyau d'eau (21) destinée à nettoyer l'intérieur de la cuve soit à la comptabilisation également de la distribution d'eau à travers le tuyau d'eau (21) destinée à nettoyer la goulotte et à nettoyer l'extérieur de la cuve, pour transmettre les valeurs correspondantes à une centrale, le conducteur recevant suite à son retour du chantier une indication lui demandant
a) dans certains cas, d'évacuer les résidus, les quantités évacuées étant ensuite comparées avec les valeurs transmises, et
b) en absence d'une telle demande, prise en compte lors du prochain remplissage, la quantité d'eau contenue dans la cuve de mélange (11).

6. Procédé selon la revendication 5 permettant de mettre en œuvre un camion malaxeur de béton selon la revendication 4, **caractérisé en ce que,** suite au prochain remplissage, la consistance du béton est mesurée et comparée avec une valeur de consigne, afin de détecter un ajout d'eau nonautorisé.
